# EUROPÄISCHE PATENTSCHRIFT

(11) **EP 0 025 886 B1**
(45) Veröffentlichungstag und Bekanntmachung des Hinweises auf die Patenterteilung: **13.04.1983**
(21) Anmeldenummer: 80105023.8
(22) Anmeldetag: 23.08.1980
(51) Int. Cl.: B41F 31/04

(54) **Vorrichtung zum Einstellen des Farbmessers eines Farbwerkes einer Druckmaschine**
Device for adjusting the fountain blade of an inking device of a printing machine
Dispositif pour ajuster la lame d'encrage d'un encrier d'une machine à imprimer

(30) Priorität: 22.09.1979 DE 2938455
(43) Veröffentlichungstag der Anmeldung: 01.04.1981
(73) Patentinhaber: M.A.N.-ROLAND Druckmaschinen Aktiengesellschaft, 63012 Offenbach (DE)
(72) Erfinder: Rees, Werner, D-8900 Augsburg (DE)

## Beschreibung

Die Erfindung betrifft eine Vorrichtung zum Einstellen des mit einer Walze zusammenwirkenden Farbmessers eines Farbwerkes einer Druckmaschine mit mehreren über die Breite des Farbmessers verteilt angeordneten, zur Messereinstellung axial bewegten Farbzonenstellstiften und einer Anzeigevorrichtung für die Einstellung des Farbmessers.

Bei einer derartigen, aus dem DE-GM 7 730 668 bekannten Vorrichtung greifen die Farbzonenstellstifte jeweils mit einem Außengewinde in ein gehäusefestes Innengewinde ein. Durch Drehung der Farbzonenstellstifte kann daher eine axiale Stellbewegung auf das Farbmesser ausgeübt werden. Zur Anzeige der Einstellung trägt jeder Stift am einen Ende eine Anzeigeskala, die mit einer festen Marke zusammenwirkt.

Zwingt das zu druckende Sujet dazu, beispielsweise einen der Farbzonenstellstifte so einzustellen, daß er das Farbmesser soweit wie möglich an die Walze anstellt, während die beiderseits benachbarten Farbzonenstellstifte auf die maximal mögliche Spaltbreite zwischen Farbmesser und Walze eingestellt sind, so kann das Farbmesser einer derartigen Einstellung nicht voll folgen, da es nicht beliebig gebogen werden kann. Zwischen den beiderseits des auf kleinste Spaltgröße eingestellten Farbzonenstellstiftes angeordneten Farbzonenstellstiften und dem Farbmesser tritt vielmehr ein Spiel auf, so daß diese beiden Farbzonenstellstifte keine Einstellkräfte auf das Farbmesser übertragen. Ihre Einstellung entspricht daher nicht der tatsächlichen Einstellung des Farbmessers in diesen Bereichen. Infolgedessen zeigen die diesen beiden Farbzonenstellstiften zugeordneten Skalen falsch an.

Die gleiche Fehlanzeige kann auch bei einer aus der DE-OS 2 164351 bekannten elektrischen Anzeigevorrichtung auftreten, bei der ebenfalls die Lage der Farbzonenstellstifte angezeigt wird.

Der Erfindung liegt die Aufgabe zugrunde, eine Vorrichtung der eingangs genannten Gattung so auszugestalten, daß die tatsächliche Durchbiegung des Farbmessers angezeigt wird.

Erfindungsgemäß wird dies dadurch erreicht, daß jeder Farbzonenstellstift eine axial durchlaufende Bohrung aufweist und die Bohrung einen Meßstift aufnimmt, gegen dessen eines Ende ein Meßwertübertragungsglied der Anzeigevorrichtung unter der Wirkung einer Feder geführt ist und dessen anderes Ende die Stellung des Farbmesers abtastet.

Weitere Merkmale und Vorteile ergeben sich aus den Unteransprüchen in Verbindung mit der Beschreibung eines Ausführungsbeispiels anhand der Zeichnung, die einen Querschnitt durch die erfindungsgemäße Vorrichtung wiedergibt.

Die Vorrichtung umfaßt ein mit 1 bezeichnetes Gehäuse, das auf seiner Rückseite durch eine Halteplatte 2 abgeschlossen ist. An der Halteplatte 2 ist mittels Schrauben 3 und Abstandsstücken 4 eine Platine 5 befestigt, die ein Untersetzungsgetriebe 6 und einen Elektromotor 7 trägt. Auf der Ausgangswelle des Untersetzungsgetriebes 6 sitzt fest ein Ritzel 8, das mit einem Zahnkranz 9 eines Farbzonenstellstiftes 10 kämmt. Das eine Ende des Farbzonenstellstiftes 10 ist in einer Lagerbohrung 11 der Halteplatte 2 verdreh- und verschiebbar geführt. Das andere Ende des Farbzonenstellstiftes 10 weist ein Außengewinde 12 auf, das in ein entsprechendes Innengewinde einer an der Platine 5 befestigten Buchse 13 eingreift.

Der Farbzonenstellstift 10 weist eine axial durchlaufende Bohrung auf, die einen Meßstift 14 frei axial verschiebbar aufnimmt. Die gehäuseinneren Enden des Farbzonenstellstiftes 10 und des Meßstiftes 14 wirken mit einem Übertragungsstift 15 zusammen, der im Gehäuse 1 frei verschiebbar gelagert ist. Infolge dieser Anordnung liegt der Meßstift 14 gegen Zutritt von Farbtröpfchen gesichert im Inneren des Gehäuses 1. Der Übertragungsstift 15 wirkt über einen Übertragungshebel 16, der um eine gehäusefeste Achse 17 schwenkbar ist, auf ein am Gehäuse 1 befestigtes Farbmesser 18. Das Farbmesser 18 ist mittels des Übertragungshebels 16 unter elastischer Verformung mehr oder minder weit gegen eine Walze 19 des Farbwerkes anstellbar.

Das dem Übertragungsstift 15 abgewandte Ende des Meßstiftes 14 wirkt mit dem einen Arm eines als zweiarmigen Hebel ausgebildeten Meßwertübertragungsgliedes 20 zusammen, das um eine fest mit der Halteplatte 2 verbundene Achse 21 schwenkbar ist. Der andere Arm des Meßwertübertragungsgliedes 20 nimmt eine Stellschraube 22 auf, an der unter der Wirkung einer Feder 23 ein in einer Buchse 24 geführter Meßwertaufnehmer 25 anliegt. Um angesichts der geringen Stellbewegungen des Meßstiftes 14 eine hinreichend genaue Anzeige zu erreichen, ist dieser Arm länger als der mit dem Meßstift 14 zusammenwirkende Arm ausgebildet.

Anstelle einer elektrischen Anzeigevorrichtung kann auch ein Zeiger 26 am Meßwertübertragungsglied 20 befestigt sein, der mit einer festen Skala 27 zusammenwirkt, wie dies strichpunktiert angedeutet ist.

Weiterhin ist es für die Anwendbarkeit der Erfindung ohne Bedeutung, wie die Übertragungselemente ausgebildet sind, über die der Farbzonenstellstift 10 und der Meßstift 14 auf das Farbmesser wirken. Grundsätzlich können beide Stifte auch direkt mit dem Farbmesser zusammenwirken.

Soll eine Änderung der Einstellung des Farbmessers 18 durchgeführt werden, so wird der Elektromotor 7 eingeschaltet. Infolgedessen dreht sich über das Untersetzungsgetriebe 6 das Ritzel 8. Dieser Drehbewegung folgt über den Zahnkranz 9 der Farbzonenstellstift 10, der sich infolge des Eingriffs seines Außengewindes 12 in das Innengewinde der Buchse 13 nicht nur dreht, sondern auch in bzw. entgegen der Richtung des Pfeiles a verschiebt. Diese Verschiebebewegung wird über den Übertragungsstift 15 und den Übertragungshebel 16 auf das Farbmesser 18 übertragen, so daß sich beispielsweise bei Bewegung des Farbzonenstellstiftes 10 in Richtung des Pfeiles a eine Verringerung des Spaltes zwischen dem Farbmesser 18 und der Walze 19 ergibt.

Infolge der Wirkung der Feder 23 hält bei dieser Einstellbewegung des Farbzonenstellstiftes 10 der Meßwertaufnehmer 25 über das Meßwertübertragungsglied 20 den Meßstift 14 in Anlage am Übertragungsstift 15.

Sind beispielsweise die beiden dem Farbzonenstellstift 10 beiderseits benachbarten Farbzonenstellstifte auf die kleinstmögliche Spaltgröße zwischen dem Farbmesser 18 und der Walze 19 eingestellt und wird der Farbzonenstellstift 10 auf die größtmögliche Spaltbreite zwischen Farbmesser 18 und Walze 19 eingestellt, so bewegt sich der Farbzonenstellstift 10 in seine rechte Endlage auf der Zeichnung. Da das Farbmesser 18 infolge seiner begrenzten Elastizität dieser Einstellung nicht voll nachfolgen kann, ergibt sich ein Spiel zwischen dem Farbzonenstellstift 10 und dem Übertragungsstift 15. Der Farbzonenstellstift 10 nimmt somit eine Lage ein, die nicht der Einstellung des Farbmessers 18 entspricht. Die Feder 23 hält jedoch über den Meßwertaufnehmer 25 und das Meßwertübertragungsglied 20 den Meßstift 14 stets in Anlage am Übertragungsstift 15 und damit auch den Übertragungsstift 15 und den Übertragungshebei 16 in Anlage am Farbmesser 18. Infolgedessen nimmt der Meßstift 14 eine Lage ein, die genau der tatsächlichen Stellung des Farbmessers 18 entspricht.

Wie die Beschreibung zeigt, ist die Erfindung nicht auf das dargestellte Ausführungsbeispiel beschränkt.

## Patentansprüche

1. Vorrichtung zum Einstellen des mit einer Walze zusammenwirkenden Farbmessers eines Farbwerkes einer Druckmaschine mit mehreren über die Breite des Farbmessers verteilt angeordneten, zur Messereinstellung axial bewegten Farbzonenstellstiften und einer Anzeigevorrichtung für die Einstellung des Farbmessers, dadurch gekennzeichnet, daß jeder Farbzonenstellstift (10) eine axial durchlaufende Bohrung aufweist und die Bohrung einen Meßstift (14) aufnimmt, gegen dessen eines Ende ein Meßwertübertragungsglied (20) der Anzeigevorrichtung unter der Wirkung einer Feder (23) geführt ist und dessen anderes Ende die Stellung des Farbmessers (18) abtastet.

2. Vorrichtung nach Anspruch 1, dadurch gekennzeichnet, daß der Farbzonenstellstift (10) innerhalb eines Gehäuses (1) gelagert ist und in der dem Farbmesser zugewandten Wand des Gehäuses (1) ein mit dem Farbzonenstellstift (10) fluchtender Übertragungsstift (15) frei längsverschiebbar geführt ist, dessen eine Stirnseite Anlageflächen für den Farbzonenstellstift (10) und den Meßstift (14) bildet.

3. Vorrichtung nach Anspruch 1, dadurch gekennzeichnet, daß das Meßwertübertragungsglied (20) schwenkbar gelagert und als zweiarmiger Hebel ausgebildet ist, auf dessen einen Arm die Feder (23) wirkt und dessen anderer Arm gegen den Meßstift (14) geführt ist.

4. Vorrichtung nach Anspruch 3, dadurch gekennzeichnet, daß das Meßwertübertragungsglied (20) einen Zeiger (26) trägt, der zusammen mit einer gehäusefesten Skala (27) die Anzeigevorrichtung bildet.

5. Vorrichtung nach Anspruch 3, dadurch gekennzeichnet, daß gegen den einen Arm des Meßwertübertragungsgliedes (20) ein unter der Wirkung der Feder (23) stehender, axial verschiebbar gelagerter Meßwertaufnehmer (25) einer elektrischen Anzeigevorrichtung geführt ist.

## Claims

1. Device for adjusting the fountain blade of an inking device of a printing machine co-operating with a roller, with several inking zone adjusting pins arranged to be distributed over the width of the fountain blade and axially movable for blade adjustment, and an indicating device for the adjustment of the fountain blade, characterised in that each inking zone adjusting pin (10) has an axially running bore and the bore receives a measuring pin (14), against one end of which a measurement value transmission element (20) of the indicating device is guided under the effect of a spring (23), and the other end of which scans the position of the fountain blade (18).

2. Device according to claim 1, characterised in that the inking zone adjusting pin (10) is mounted inside a housing (1) and in the wall of the housing (1) turned towards the fountain blade, a transmission pin (15), in alignment with the inking zone adjusting pin (10), is guided in free longitudinally displaceable fashion, one face of which forms contact surfaces for the inking zone adjusting pin (10) and the measuring pin (14).

3. Device according to claim 1, characterised in that the measurement value transmission element (20) is swivellably mounted and is formed as a two-armed lever, on one arm of which the spring (23) acts and whose other arm is guided against the measuring pin (14).

4. Device according to claim 3, characterised in that the measurement value transmission element (20) carries an indicator (26) which together with a scale (27) that is fixed to the housing forms the indicating device.

5. Device according to claim 3, characterised in that a measurement value receiver (25) of an electrical indicating device mounted to be axially displaceable and being under the effect of the spring (23) is guided against one arm of the measurement value transmission element (20).

## Revendications

1. Dispositif pour régler la lame d'encrier coopérant avec un cylindre du dispositif d'encrage d'une machine à imprimer, du genre comprenant plusieurs tiges pour le réglage des zones d'encrage qui sont montées réparties sur la largeur de la lame d'encrier et qui sont mobiles axialement en vue du réglage de la lame, et comprenant un dispositif indicateur du réglage de la lame d'encrier, caractérisé en ce que chaque tige de réglage des zones d'encrage (10) présente un perçage qui la traverse axialement et reçoit une tige de mesure (14) contre une extrémité de laquelle est guidé sous l'action d'un ressort (23) un organe (20) de transmission des valeurs mesurées au dispositif indicateur, et dont l'autre extrémité palpe la position de la lame d'encrier (18).

2. Dispositif selon la revendication 1, caractérisé en ce que la tige de réglage des zones d'encrage (10) est montée mobile en rotation à l'intérieur d'un boîtier (1), cependant que, dans la paroi du boîtier (1) qui est tournée vers la lame d'encrier, une tige de transmission (15) en alignement avec la tige de réglage des zones d'encrage (10) est guidée de façon à pouvoir se déplacer librement dans le sens longitudinal, l'une des parties frontales de cette tige de transmission constituant une surface d'appui pour la tige de réglage des zones d'encrage (10) et la tige de mesure (14).

3. Dispositif selon la revendication 1, caractérisé en ce que l'organe de transmission des valeurs mesurées (20) est monté pivotant et réalisé sous la forme d'un levier à deux bras, le ressort (23) agissant sur l'un de ces bras et l'autre bras étant guidé contre la tige de mesure (14).

4. Dispositif selon la revendication 3, caractérisé en ce que l'organe de transmission des valeurs mesurées (20) porte une aiguille (26) qui constitue le dispositif indicateur avec une échelle graduée (27) solidaire du boîtier.

5. Dispositif selon la revendication 3, caractérisé en ce que le capteur de valeurs à mesurer (25) d'un dispositif indicateur électrique, capteur qui est soumis à l'action d'un ressort (23) et qui est monté de façon à pouvoir se déplacer axialement, est guidé contre l'un des bras de l'organe de transmission des valeurs mesurées (20).
